# EUROPÄISCHE PATENTSCHRIFT

(11) **EP 2 567 093 B1**
(45) Veröffentlichungstag und Bekanntmachung des Hinweises auf die Patenterteilung: **04.03.2015**
(21) Anmeldenummer: 11724515.9
(22) Anmeldetag: 04.05.2011
(51) Int. Cl.: F04B 39/00

(54) **DRUCKSCHALLDÄMPFER FÜR EINEN HERMETISCH GEKAPSELTEN KÄLTEMITTELVERDICHTER**
DISCHARGE SILENCER FOR A HERMETICALLY ENCAPSULATED REFRIGERANT COMPRESSOR
AMORTISSEUR DE BRUIT DE PRESSION POUR UN COMPRESSEUR FRIGORIFIQUE À ENCEINTE HERMÉTIQUE

(30) Priorität: 04.05.2010 AT 29010 U
(43) Veröffentlichungstag der Anmeldung: 13.03.2013
(73) Patentinhaber: Secop Austria GmbH, 8280 Fürstenfeld (AT)
(72) Erfinder: FREIBERGER, Alfred, A-8263 Großwilfersdorf (AT); KOHL, Michaela, A-8263 Großwilfersdorf (AT); KULMER, Herwig, A-8212 Pischelsdorf (AT); ZIPPL, Günther, A-7543 Kukmim (AT)
(74) Vertreter: KLIMENT & HENHAPEL
(86) Internationale Anmeldenummer: PCT/AT2011/000213
(87) Internationale Veröffentlichungsnummer: WO 2011/137474

(56) Entgegenhaltungen:
- EP-A1- 0 027 311
- EP-A1- 0 324 891
- DE-B1- 1 801 721
- US-A- 4 573 880
- US-A- 4 960 368
- US-A- 5 201 640

## Beschreibung

### GEBIET DER ERFINDUNG

Die vorliegende Erfindung bezieht sich auf einen hermetisch gekapselten Kältemittelverdichter, der eine ein Kältemittel verdichtende und einen Verdichtungsraum aufweisende Kolben-Zylinder-Einheit umfasst und von einem hermetisch dichten Verdichtergehäuse umgeben ist, wobei der Verdichtungsraum über einen Saugschalldämpfer mit von einem Verdampfer kommenden Kältemittel versorgt wird und über einen Druckschalldämpfer mittels der Kolben-Zylinder-Einheit verdichtetes Kältemittel in eine Druckleitung abgibt.

### STAND DER TECHNIK

Der Einsatz solcher Druckschalldämpfer in der Kältemittelverdichtertechnik ist hinlänglich bekannt und dient der Reduktion von bei der diskontinuierlichen Verdichtung von Kältemittel auftretenden Schallemissionen des Kältemittelverdichters. Es sind sowohl metallische Druckschalldämpfer als auch nichtmetallische Varianten bekannt. Je nach Anordnung und Ausführung des Druckschalldämpfers können unterschiedliche Frequenzbereiche bedämpft werden.

Druckschalldämpfer zeichnen sich dadurch aus, dass im Volumen eines Grundkörpers ein Kammersystem ausgebildet ist, welches vom verdichteten Kältemittel relativ knapp nach dessen Verdichtung durchströmt werden muss, um einerseits die gewünschte Bedämpfung erzielen zu können andererseits aber auch die Wärmeverluste des heißen Kältemittels nach dem Verdichtungsvorgang im gegenüber der Druckleitung große Flächen aufweisenden Druckschalldämpfer hintanhalten zu können. Die Gestaltung des Kammersystems richtet sich dabei vor allem nach dem zu bedämpfenden Frequenzbereich aber auch nach wärmtechnischen Gesichtspunkten.

Die Anforderung, den Druckschalldämpfer so nahe wie möglich an das Auslassventil der Kolben-Zylinder-Einheit heranzubauen, um optimale Bedämpfung und minimale Wärmeverluste zu erzielen, ist in der Praxis oft mit Platzproblemen verbunden und hat dazu geführt, dass Druckschalldämpfer oft störend vom Zylinderkopf der Kolben-Zylinder-Einheit in das Innere des Verdichtergehäuses abstehend angeordnet wird, was unter anderem auch Auswirkungen auf die Größe des Verdichtergehäuses hat, das an dieser Stelle unnatürlich ausgebaucht erscheint.

Im Zuge der Erhöhung der Ressourceneffizienz und der damit einhergehenden Verkleinerung von Kältemittelkompressoren sowie deren hermetisch dichten Verdichtergehäusen ist es jedoch wünschenswert, den Druckschalldämpfer möglichst platzsparend im Verdichtergehäuse unterzubringen.

In diesem Zusammenhang ist die US 4960368 A zu nennen, die einen Kältemittelverdichter mit einer aus einem Block bestehenden Motor-Kompressor-Einheit offenbart, welche einen Druckschalldämpfer beinhaltet. Dieser ist über eine Durchführung im Block mit dem Verdichtungsraum verbunden und umgibt einen Abschnitt einer Kolben-Zylinder-Einheit des Kältemittelverdichters.

### DARSTELLUNG DER ERFINDUNG

Es ist daher die Aufgabe der vorliegenden Erfindung, einen Druckschalldämpfer für einen hermetisch dichten Kältemittelverdichter vorzusehen, der möglichst wenig Platz im Inneren des Verdichtergehäuses einnimmt.

Erfindungsgemäß wird dies bei einem Druckschalldämpfer der eingangs erwähnten Art dadurch erreicht, dass der Druckschalldämpfer einen Grundkörper aufweist, an welchem ein Eintrittsflansch für das von der Kolben-Zylindereinheit kommende Kältemittel angeordnet ist und einen Ausgangskanal, über welchen das Kältemittel in eine einen Kondensator mit verdichtetem Kältemittel versorgende Druckleitung überführbar ist und welcher Grundkörper vier Seitenwände mit jeweils einer Längserstreckung und einer im Vergleich dazu kürzeren Breitenerstreckung aufweist, wobei die beiden flächenmäßig größeren Seitenwände einander gegenüberliegen und betrachtet in einer zur Längserstreckung parallelen Blickrichtung jeweils in die gleiche Richtung gekrümmt ausgeführt sind.

Der Umstand, dass der Druckschalldämpfer zwei jeweils in die gleiche Richtung gekrümmte Seitenwände aufweist, ermöglicht die Anordnung um eine Ecke/Kante oder Biegung der Kolben-Zylinder-Einheit und/oder von Bestandteilen des Elektromotors. Der Druckschalldämpfer kann sich aufgrund der beiden erfindungsgemäßen Krümmungen mit der einen Seitenwand einerseits eng an die Kolben-Zylinder-Einheit bzw. den Elektromotor schmiegen mit der anderen Seitenwand aber auch eng an die Innenwand des Verdichtergehäuses, um in weiterer Folge auch das Verdichtergehäuse so eng wie möglich an die Kolben-Zylinder-Einheit heranbauen zu können und den Leerraum im Inneren des Verdichtergehäuses minimieren zu können.

Gemäß einer besonders bevorzugten Ausführungsvariante der Erfindung ist es vorgesehen, dass die Krümmung der einen flächenmäßig größeren Seitenwand stetig erfolgt, vorzugsweise der Form eines Kreisbogens folgend. Eine solche Ausführung erlaubt eine ideale Adaption des Druckschalldämpfers an die üblicherweise zylindrische bzw. kalottenförmige Wandung des Verdichtergehäuses.

Gemäß einer weiteren bevorzugten Ausführungsvariante der Erfindung ist es vorgesehen, dass die Krümmung der anderen flächenmäßig größeren Seitenwand unstetig, in Form zumindest zweier, in einem Winkel zueinander angeordneter Teilflächen erfolgt. Die Seitenwand des Druckschalldämpfers kann somit besonders platzsparend an eine Kante oder Biegung des Elektromotors (und/oder Bestandteilen davon) und/oder der Kolben-Zylinder-Einheit angeschmiegt werden.

Zur Erzielung hoher Schalldämpfungseigenschaften bei gleichzeitig kompakter Bauweise des Druckschalldämpfers ist es gemäß einer weiteren bevorzugten Ausführungsvariante vorgesehen, dass das Volumen des Grundkörpers durch mehrere, die beiden Seitenwände verbindende Trennwände in verschiedene Kammern geteilt ist.

Anspruch 5 bezieht sich auf einen hermetisch gekapselten Kältemittelverdichter, mit einer ein Kältemittel verdichtenden und einen Verdichtungsraum aufweisenden, von einem Elektromotor angetriebenen Kolben-Zylinder-Einheit sowie einem diese umgebendes, hermetisch dichten Verdichtergehäuse, wobei der Verdichtungsraum über einen Saugschalldämpfer mit von einem Verdampfer kommenden Kältemittel versorgt wird und über den Druckschalldämpfer mittels der Kolben-Zylinder-Einheit verdichtetes Kältemittel in eine Druckleitung abgibt. Unter Erzielung der bereits einleitend beschriebenen Vorteile ist es erfindungsgemäß vorgesehen, dass der Druckschalldämpfer eine Kante oder Biegung des Elektromotors bzw. eines Teiles davon und/oder der Kolben-Zylinder-Einheit in Blickrichtung der Kante oder Biegung gesehen einhüllend umgibt.

In einer besonders raumökonomischen Ausführungsvariante der Erfindung handelt es sich bei der Kante oder Biegung um eine Kante des Statorblechpakets des Elektromotors.

In erfindungsgemäßer Weise umfasst der Druckschalldämpfer einen Grundkörper, an welchem ein Eintrittsflansch für das von der Kolben-Zylindereinheit kommende Kältemittel angeordnet ist und ein Austrittskanal, über welchen das Kältemittel in eine einen Kondensator mit verdichtetem Kältemittel versorgende Druckleitung überführbar ist und welcher Grundkörper vier Seitenwände aufweist, von welchen die beiden flächenmäßig größeren, einander gegenüberliegenden Seitenwände jeweils in die gleiche Richtung gekrümmt ausgeführt sind.

Gemäß einer bevorzugten Ausführungsvariante erfolgt die Krümmung der einen flächenmäßig größeren Seitenwand stetig, vorzugsweise der Form eines Kreisbogens folgend.

Gemäß einer weiteren bevorzugten Ausführungsvariante erfolgt die Krümmung der anderen flächenmäßig größeren Seitenwand unstetig, dh. angenähert, in Form zumindest zweier, in einem Winkel zueinander angeordneter Teilflächen.

Der Druckschalldämpfer ist vorteilhafterweise so an der Kolben-Zylinder-Einheit befestigt, dass der zwischen den mindestens zwei Teilflächen ausgebildete Kantenbereich unmittelbar vor der und im wesentlichen parallel zur Kante oder Biegung des Elektromotors und/oder der Kolben-Zylinder-Einheit verläuft. Auf diese Weise wird eine besonders platzsparende Anordnung des Druckschalldämpfers innerhalb des Verdichtergehäuses ermöglicht.

Die Raumausnutzung innerhalb des Verdichtergehäuses wird weiter optimiert, indem es gemäß einer weiteren bevorzugten Ausführungsvariante der Erfindung vorgesehen ist, dass in einer Blickrichtung entlang der Achse der Kurbelwelle des Elektromotors gesehen, die Krümmung einer der flächenmäßig größeren Seitenwände zumindest abschnittsweise der Krümmung des Verdichtergehäuses im Bereich der Anordnung des Druckschalldämpfers innerhalb des Verdichtergehäuses entspricht.

### KURZE BESCHREIBUNG DER FIGUREN

Im Anschluss erfolgt nun eine kurze Beschreibung der Erfindung anhand von Figuren eines Ausführungsbeispiels. Dabei zeigt:
- Fig.1: eine schematische Gesamtansicht eines hermetisch gekapselten Kältemittelverdichters mit erfindungsgemäßem Druckschalldämpfer (Draufsicht)
- Fig.2: eine Seitenansicht des Kältemittelverdichters aus Fig.1 mit partiell geschnittenem Verdichtergehäuse
- Fig.3: eine axonometrische Schrägansicht eines erfindungsgemäßen Druckschalldämpfers
- Fig.4: eine Untersicht auf einen erfindungsgemäßen Druckschalldämpfer
- Fig.5: eine Schnittansicht des erfindungsgemäßen Druckschalldämpfers
- Fig.6: eine weitere axonometrische Schrägansicht des erfindungsgemäßen Druckschalldämpfers
- Fig.7: eine Schnittansicht entlang Line AA aus Fig.8
- Fig.8: eine Seitenansicht eines hermetisch gekapselten Kältemittelverdichters ohne Oberteil des Verdichtergehäuses

Fig.3 zeigt eine axonometrische Schrägansicht eines in einem Kältemittelverdichter 1 einzubauenden erfindungsgemäßen Druckschalldämpfers 6 mit einem Grundkörper 8 und einem Eintrittsflansch 9 für ein von der Kolben-Zylindereinheit 4 (siehe Fig.1) kommendes Kältemittel. Der Grundkörper 8 weist eine längliche Grundform auf und besitzt vier Seitenwände 11,12,13,14, mit jeweils einer Längserstreckung 33 und einer im Vergleich dazu kürzeren Breitenerstreckung, welche Seitenwände in einem unteren Endbereich von einem im Wesentlichen flachen und orthogonal zu den Seitenwänden 11,12,13,14 verlaufenden Bodenabschnitt 28, der als separater Bauteil ausgebildet sein kann, begrenzt werden bzw. in diesen übergehen. In einem oberen Endbereich laufen die Seitenwände 11,12,13,14 in den Eintrittsflansch 9 aus. Wie in Fig.3 und Fig.6 ersichtlich, wird hierbei im Übergangsbereich zwischen den Seitenwänden 11,12,13 und dem Eintrittsflansch 9 ein kappenförmiger Deckenabschnitt 29 ausgebildet.

Der hermetisch gekapselte Kältemittelverdichter 1, in Fig.1 und Fig.2 ersichtlich, in welchem der erfindungsgemäße Druckschalldämpfer 6 eingebaut ist, ist von einem hermetisch abdichtenden Verdichtergehäuse 2 umgeben, dessen Oberteil in Fig.1 nicht dargestellt ist, wobei innerhalb des Verdichtergehäuses 2 eine von einem Elektromotor 25 mit Rotor 42 angetriebene Kolben-Zylinder-Einheit 4 angeordnet ist. Die Kolben-Zylinder-Einheit 4 umfasst einen in einem Zylindergehäuse 4b oszillierenden Kolben 4a, welcher in bekannter Weise ein Kältemittel in einem Verdichtungsraum 3 komprimiert und in Richtung des erfindungsgemäßen Druckschalldämpfers 6 befördert. Ebenfalls in Fig.1 ersichtlich sind eine um eine Achse 27 drehbare Kurbelwelle 26 mit einem exzentrisch zur Achse 27 angeordneten Kurbelwellenzapfen 26a, an welchem ein den Kolben 4a antreibendes Pleuel 30 angelenkt ist.

Das im Verdichtungsraum 3 komprimierte Kältemittel wird aus dem Verdichtergehäuse, wohin es über eine von einem einem Kühlraum Wärme entziehenden Verdampfer kommenden Saugleitung 34 gelangt, zuvor vom Kolben 4a über einen Saugschalldämpfer 5 angesaugt.

Im Bodenabschnitt 28 des Druckschalldämpfers 6 ist ein Austrittskanal 10 vorgesehen, über welchen das Kältemittel in eine einen Kondensator mit verdichtetem Kältemittel versorgende Druckleitung 7a,b überführbar ist.

Wie insbesondere auch in Fig.4 ersichtlich, die eine Ansicht in Richtung der Längserstreckung 33 des Druckschalldämpfers 6 zeigt, ist es erfindungsgemäß vorgesehen, dass von den vier Seitenwänden 11,12,13,14 des Grundkörpers 8 die beiden flächenmäßig größeren Seitenwände 11 und 12, einander gegenüberliegen und jeweils in die gleiche Richtung gekrümmt ausgeführt sind.

Auf diese Weise ist es möglich, dass der Druckschalldämpfer 6 eine Kante oder Biegung 23 des Elektromotors 25 bzw. von Teilen davon und/oder der Kolben-Zylinder-Einheit 4 einhüllend umgibt (siehe insbesondere Fig.7). Im vorliegenden Ausführungsbeispiel handelt es sich bei der vom Druckschalldämpfer 6 eingehüllten Kante oder Biegung 23 um eine Kante oder Biegung 23 eines Statorblechpakets 24 des Elektromotors 25. Im Folgenden wird der Übersichtlichkeit wegen lediglich auf das konkrete Ausführungsbeispiel verwiesen. Es ist jedoch für den Fachmann klar, dass sich die vorliegende Erfindung ganz allgemein auf einen Druckschalldämpfer bezieht, der zusätzlich oder gänzlich alternativ auch Teile der Kolben-Zylinder-Einheit einhüllend umgeben kann.

Mit einhüllend umgeben ist es erfindungsgemäß gemeint, dass die links und rechts der Kante oder Biegung 23 verlaufenden Abschnitte des Druckschalldämpfers 6 in einer Blickrichtung entlang der Kante oder Biegung 23 möglichst nahe am Elektromotor 25 bzw. Teilen davon und/oder an der Kolben-Zylinder-Einheit 4 verlaufen oder alternativ, dass jene der Kante oder Biegung 23 zugewandte Seitenfläche 12 des Druckschalldämpfers 6 das negative Gegenstück zur Kontur des Elektromotors 25 bzw. Teilen davon und/oder der Kolben-Zylinder-Einheit 4 im Bereich der Kante oder Biegung 23 bilden.

Fig.7 zeigt die Kante oder Biegung 23 des Statorblechpakets 24 im Detail. Der Übersichtlichkeit wegen wurde in Fig.7, wie aus Fig.8 ersichtlich, das Zylindergehäuse 4b sowie Teile des Elektromotors 25 weggeschnitten. Die links und rechts der Kante oder Biegung 23 verlaufenden Umrisskanten 41 des Statorblechpakets 24 bzw. genauer der einzelnen aufeinanderliegend angeordneten Statorlamellen können dabei wiederum beliebige Gestalt aufweisen, also entweder gerade verlaufend ausgebildet sein wie dies in Fig. 7 links (durchgezogen) und rechts (strichliert) der Kante oder Biegung 23 dargestellt ist oder aber ungleichmäßig gekrümmt, wie dies in Fig.7 rechts der Kante oder Biegung 23 mit durchgezogenen Strichen dargestellt ist, je nach Anforderung.

Wie in Fig.4 ersichtlich, verläuft die Krümmung der vom Elektromotor 25 bzw. der Kolben-Zylinder-Einheit 4 abgewandten Seitenwand 11 stetig, vorzugsweise der Form eines Kreisbogens folgend.

Die zur Seitenwand 11 gegenüberliegende, dem Elektromotor 25 bzw. der Kolben-Zylinder-Einheit 4 zugewandte Seitenwand 12 kann hingegen unstetig verlaufen, beispielsweise wie dargestellt in Form zumindest zweier, eine stetige Krümmung annähernde, in einem Winkel zueinander angeordnete Teilflächen 12a, 12b. Mit anderen Worten weist die Seitenwand 12 mindestens einen Knick bzw. einen Kantenbereich 15 auf, welcher die Seitenwand 12 in mindestens zwei Teilflächen 12a, 12b unterteilt.

Der in Fig.4 eingezeichnete, zwischen den (dem Elektromotor 25 bzw. der Kolben-Zylinder-Einheit 4 zugewandten) Außenflächen der Teilflächen 12a, 12b gemessene Winkel ist kleiner als 180° und vorzugsweise größer als 90°. Im vorliegenden Ausführungsbeispiel beträgt der Winkel zwischen den Teilflächen 12a und 12b der Seitenwand 12 ca. 150°.

Der Druckschalldämpfer 6 ist im vorliegenden Ausführungsbeispiel so an der Kolben-Zylinder-Einheit 4 befestigt, dass der zwischen den mindestens zwei Teilflächen 12a,12b ausgebildete Kantenbereich 15 unmittelbar vor der Kante oder Biegung 23 des Elektromotors 25 bzw. der Kolben-Zylinder-Einheit 4 verläuft.

Des Weiteren kann es vorgesehen sein, dass in einer Blickrichtung entlang der Achse 27 der Kurbelwelle 26 des Elektromotors 25 gesehen, die Krümmung der Seitenwand 11 zumindest abschnittsweise der Krümmung des Verdichtergehäuses 2 im Bereich der Anordnung des Druckschalldämpfers 6 innerhalb des Verdichtergehäuses 2 entspricht.

Wie in Fig.3 ersichtlich, besitzt die Öffnung des Eintrittsflansches 9 des erfindungsgemäßen Druckschalldämpfers 6 einen im Wesentlichen nierenförmigen Querschnitt, welcher in Montageposition an das in Fig.1 ersichtliche Zylindergehäuse 4b der Kolben-Zylinder-Einheit 4, genauer gesagt, an eine den Verdichtungsraum 3 des Zylindergehäuses 4b begrenzende Ventilplatte 35 anschließt, wobei der Öffnungsquerschnitt des Eintrittsflanschs 9 eine oder mehrere in der Ventilplatte 35 vorhandene Drucköffnungen abdichtend umschließt.

In einer bevorzugten Ausführungsvariante wird der Eintrittsflansch 9 des Saugschalldämpfers 6 mittels eines oder mehrerer Befestigungselemente 38 am Zylindergehäuse 4b befestigt, wobei das mindestens eine Befestigungselement 38 den Eintrittsflansch 9 in axialer Richtung der Kolbenbohrung an das Zylindergehäuse 4b anpresst. Eine solche Anordnung ist in Zusammenhang mit der Befestigung eines Zylinderkopfes bereits in der EP 1888918 B1 offenbart.

Im Ausführungsbeispiel gemäß Fig.1 ist das Befestigungselement 38 als Klemmelement ausgeführt, welches mit z.B. drei schenkelförmigen Endbereichen 38a an korrespondierenden Hinterschneidungen 40 am Außenmantel des Zylindergehäuses 4b verrastet (siehe Fig.2).

In einer bevorzugten Ausführungsvariante der Erfindung erstreckt sich der Grundkörper 8 des erfindungsgemäßen Druckschalldämpfers 6 von einem zur Ventilplatte 35 benachbarten Bereich in Richtung des Elektromotors 25 bzw. in Richtung eines Bodenbereichs 39 des Verdichtergehäuses 2. Der überwiegende Teil des Druckschalldämpfers 6 ist somit, betrachtet in einer Betriebsposition des Kältemittelverdichters 1, unterhalb der Kolben-Zylinder-Einheit 4 angeordnet.

Wie in einer Schnittdarstellung gemäß Fig.5 ersichtlich, ist das Volumen des Grundkörpers 8 des Druckschalldämpfers 6 durch mehrere, die beiden Seitenwände 11,12 verbindende Trennwände 16, 17, 18, 19 in verschiedene (im vorliegenden Ausführungsbeispiel: fünf) Kammern 19, 20, 21, 22, 36 geteilt.

Das in Fig.5 mit Pfeilen 31a-c angedeutete Kältemittel durchströmt hierbei sämtliche Kammern 19, 20, 21, 22, 36, bevor es über den Austrittskanal 10 aus dem Druckschalldämpfer 6 in die Druckleitung 7a,b übergeführt wird.

Wie in Fig.5 ersichtlich, wird das vom Eintrittsflansch 9 kommende Kältemittel durch eine erste Trennwand 16 in zwei in Richtung des Bodenabschnitts 28 strömende Kältemittelströme 31a und 31b geteilt, welche sich in einem zum Bodenabschnitt 28 benachbarten Sammelbereich 32 wieder zu einem Kältemittelstrom 31c vereinigen und in die dritte Kammer 21 eintreten. Der Kältemittelstrom 31c wird hierbei um 180° umgelenkt und wiederum aufwärts, d.h. in eine vom Bodenabschnitt 28 abgewandte Richtung geführt, bevor er im Bereich des Deckenabschnitts 29 (der dritten Kammer 21) erneut um 180° umgelenkt und in Richtung des Bodenabschnitts 28 und in weiterer Folge durch den Austrittskanal 10 in die Druckleitung 7a,b befördert wird. Analog zu den in der dritten Kammer 21 erfolgenden Strömungsvorgängen werden auch die vierte Kammer 22 und die fünfte Kammer 36 von Kältemittel durchströmt: Kältemittelströme 31c' und 31c'' werden vom Bodenabschnitt 28 zum Deckenabschnitt 29 und wiederum zurück zum Bodenabschnitt 28 (der Kammern 22, 36) geführt, bevor die Kältemittelströme 31c' und 31c'' den Druckschalldämpfer 6 durch den Austrittskanal 10 verlassen. Im Austrittskanal 10 vereinigen somit sämtliche durch die Kammern 19, 20, 21, 22 und 36 geführten Kältemittelströme.

### BEZUGSZEICHENLISTE

- 1: Kältemittelverdichter
- 2: Verdichtergehäuse
- 3: Verdichtungsraum
- 4: Kolben-Zylinder-Einheit
- 4a: Kolben
- 4b: Zylindergehäuse
- 5: Saugschalldämpfer
- 6: Druckschalldämpfer
- 7a,b: Druckleitung
- 8: Grundkörper des Druckschalldämpfers
- 9: Eintrittsflansch
- 10: Austrittskanal
- 11: Seitenwand des Druckschalldämpfers
- 12: Seitenwand des Druckschalldämpfers
- 12a, 12b: Teilflächen der der Seitenwand 12
- 13: Seitenwand des Druckschalldämpfers
- 14: Seitenwand des Druckschalldämpfers
- 15: Kante an Seitenwand 12
- 16: erste Trennwand
- 17: zweite Trennwand
- 18: dritte Trennwand
- 19: erste Kammer
- 20: zweite Kammer
- 21: dritte Kammer
- 22: vierte Kammer
- 23: Kante/Biegung des E-Motors
- 24: Statorblechpaket
- 25: Elektromotor
- 26: Kurbelwelle
- 27: Achse der Kurbelwelle 26
- 28: Bodenabschnitt des Druckschalldämpfers 6
- 29: Deckenabschnitt des Druckschalldämpfers 6
- 30: Pleuel
- 31a, 31b, 31c, 31c', 31c'': Kältemittelströme
- 32: Sammelbereich
- 33: Längserstreckung der Seitenflächen des Grundkörpers
- 34: Saugleitung
- 35: Ventilplatte
- 36: fünfte Kammer
- 37: vierte Trennwand
- 38: Befestigungselement
- 39: Bodenbereich des Verdichtergehäuses 2
- 40: Hinterschneidungen an Zylindergehäuse 4b
- 41: Umrisskanten des Statorblechpaktes bzw. der Statorlamellen
- 42: Rotor des Elektromotors

## Patentansprüche

1. Hermetisch gekapselter Kältemittelverdichter (1), mit einer ein Kältemittel verdichtenden und einen Verdichtungsraum (3) aufweisenden, von einem Elektromotor (25) angetriebenen Kolben-Zylinder-Einheit (4) sowie einem diese umgebendes, hermetisch dichten Verdichtergehäuse (2), wobei der Verdichtungsraum (3) über einen Saugschalldämpfer (5) mit von einem Verdampfer kommenden Kältemittel versorgt wird und über einen Druckschalldämpfer (6) mittels der Kolben-Zylinder-Einheit (4) verdichtetes Kältemittel in eine Druckleitung (7a,b) abgibt, wobei der Druckschalldämpfer (6) eine Kante oder Biegung (23) des Elektromotors (25) bzw. eines Teiles davon und/oder der Kolben-Zylinder-Einheit (4) in Blickrichtung der Kante oder Biegung (23) gesehen einhüllend umgibt, **dadurch gekennzeichnet, dass** der Druckschalldämpfer (6) einen Grundkörper (8) aufweist, an welchem ein Eintrittsflansch (9) für das von der Kolben-Zylinder-Einheit (4) kommende Kältemittel angeordnet ist und einen Austrittskanal (10) aufweist, über welchen das Kältemittel in eine einen Kondensator mit verdichtetem Kältemittel versorgende Druckleitung (7a,b) überführbar ist und welcher Grundkörper (8) vier Seitenwände (11,12,13,14) mit jeweils einer Längserstreckung und einer im Vergleich dazu kürzeren Breitenerstreckung aufweist, wobei die beiden flächenmäßig größeren Seitenwände (11,12) einander gegenüberliegen und betrachtet in einer zur Längserstreckung parallelen Blickrichtung jeweils in die gleiche Richtung gekrümmt ausgeführt sind; dass die Krümmung der einen der flächenmäßig größeren Seitenwände (12) unstetig, in Form zumindest zweier, in einem Winkel zueinander angeordneter Teilflächen (12a,12b), erfolgt; dass der Druckschalldämpfer (6) so an der Kolben-Zylinder-Einheit (4) befestigt ist, dass die zwischen den mindestens zwei Teilflächen (12a,12b) ausgebildete Kante (15) unmittelbar vor der Kante oder Biegung (23) des Elektromotors (25) und/oder der Kolben-Zylinder-Einheit (4) verläuft; und dass in einer Blickrichtung entlang der Achse (27) der Kurbelwelle (26) des Elektromotors (25) gesehen, die Krümmung der anderen der flächenmäßig größeren Seitenwände (11) zumindest abschnittsweise der Krümmung des Verdichtergehäuses (2) im Bereich der Anordnung des Druckschalldämpfers innerhalb des Verdichtergehäuses (2) entspricht.

2. Hermetisch gekapselter Kältemittelverdichter (1) nach Anspruch 1, **dadurch gekennzeichnet, dass** es sich bei der Kante oder Biegung (23) um eine Kante des Statorblechpakets (24) des Elektromotors (25) handelt.

3. Hermetisch gekapselter Kältemittelverdichter (1) nach einem der Ansprüche 1 bis 2, **dadurch gekennzeichnet, dass** die Krümmung der anderen der flächenmäßig größeren Seitenwände (11) stetig erfolgt, vorzugsweise der Form eines Kreisbogens folgend.

## Claims

1. Hermetically encapsulated refrigerant compressor (1), having a piston/cylinder unit (4) that compresses a refrigerant and has a compression chamber (3), and is driven by an electric motor (25), as well as a hermetically sealed compressor housing (2) that surrounds this unit, wherein the compression chamber (3) is supplied with a refrigerant coming from an evaporator, by way of a suction silencer (5), and discharges compressed refrigerant into a pressure line (7a, b), by way of a discharge silencer (6), by means of the piston/cylinder unit (4), wherein the discharge silencer (6) surrounds and sheathes an edge or bend (23) of the electric motor (25) or a part of it and/or of the piston/cylinder unit (4), seen in the viewing direction of the edge or bend (23), **characterized in that** the discharge silencer (6) has a basic body (8) on which an inlet flange (9) for the refrigerant coming from the piston/cylinder unit (4) is disposed, and an outlet channel (10), by way of which the refrigerant can be transferred to a pressure line (7a, b) that supplies a condenser with compressed refrigerant, and which basic body (8) has four side walls (11, 12, 13, 14), each having a longitudinal expanse and a shorter width expanse, in comparison with the former, wherein the two side walls (11, 12) that have a larger surface area lie opposite one another and are configured to be curved, in the same direction, in each instance, when viewed in a viewing direction parallel to the longitudinal expanse; that the curvature of the one of the side walls (12) that are larger in surface area takes place discontinuously, in the form of at least two partial surfaces (12a, 12b) disposed at an angle relative to one another; that the discharge silencer (6) is attached to the piston/cylinder unit (4) in such a manner that the edge (15) formed between the at least two partial surfaces (12a, 12b) runs directly in front of the edge or bend (23) of the electric motor (25) and/or of the piston/cylinder unit (4); and that the curvature of the other of the side walls (11) that are larger in surface area corresponds, at least in certain sections, to the curvature of the compressor housing (2) in the region of the placement of the discharge silencer within the compressor housing (2), seen in a viewing direction along the axis (27) of the crankshaft (26) of the electric motor (25).

2. Hermetically encapsulated refrigerant compressor (1) according to claim 1, **characterized in that** the edge or bend (23) is an edge of the stator sheet-metal package (24) of the electric motor (25).

3. Hermetically encapsulated refrigerant compressor (1) according to one of claims 1 to 2, **characterized in that** the curvature of the other of the side walls (11) that are larger in surface area takes place continuously, preferably following the shape of an arc.

## Revendications

1. Compresseur de réfrigérant à enveloppe hermétique (1) avec une unité de piston et cylindre (4) comprimant un réfrigérant et présentant un espace de compression (3), qui est entraînée par un moteur électrique (25), et avec un boîtier de compresseur (2) hermétique entourant celle-ci, dans lequel l'espace de compression (3) est alimenté via un silencieux d'aspiration (5) en réfrigérant venant d'un évaporateur et envoie du réfrigérant comprimé au moyen de l'unité de piston et cylindre (4) dans une conduite sous pression (7a,b) via un silencieux de refoulement (6), le silencieux de refoulement (6) entourant en l'enveloppant une arête ou une courbure (23) du moteur électrique (25) ou d'une partie de celui-ci et/ou de l'unité de piston et cylindre (4) dans une direction du regard allant vers l'arête ou la courbure (23), **caractérisé en ce que** le silencieux de refoulement (6) présente un corps de base (8) sur lequel est disposée une bride d'entrée (9) pour le réfrigérant venant de l'unité de piston et cylindre (4) et présente un canal de sortie (10) par lequel le réfrigérant peut être transféré dans une conduite sous pression (7a,b) alimentant un condenseur en réfrigérant comprimé, et dans lequel le corps de base (8) présente quatre parois latérales (11, 12, 13, 14) ayant chacune une étendue en longueur et une étendue en largeur plus courte que celle-ci, les deux parois latérales (11, 12) ayant une plus grande surface étant placées l'une en face de l'autre et courbées dans la même direction suivant un sens du regard parallèle à l'étendue en longueur ; **en ce que** la courbure de l'une (12) des parois latérales ayant une plus grande étendue est discontinue, prenant la forme de deux surfaces partielles (12a, 12b) disposées selon un angle l'une par rapport à l'autre ; **en ce que** le silencieux de refoulement (6) est fixé à l'unité de piston et cylindre (4) de telle manière que l'arête (15) formée entre les au moins deux surfaces partielles (12a, 12b) passe directement devant l'arête ou la courbure (23) du moteur électrique (25) et/ou l'unité de piston et cylindre (4) et **en ce que** vue suivant un sens du regard le long de l'axe (27) du vilebrequin (26) du moteur électrique (25), la courbure de l'autre (11) des parois latérales ayant une plus grande surface correspond au moins par zones à la courbure du boîtier de compresseur (2) au niveau où le silencieux de refoulement est disposé à l'intérieur du boîtier de compresseur (2).

2. Compresseur de réfrigérant à enveloppe hermétique (1) selon la revendication 1, **caractérisé en ce que** l'arête ou la courbure (23) est une arête du paquet de tôles de stator (24) du moteur électrique (25).

3. Compresseur de réfrigérant à enveloppe hermétique (1) selon l'une des revendications 1 à 2, **caractérisé en ce que** la courbure de l'autre (11) des parois latérales ayant une plus grande surface est continue, de préférence en forme d'arc de cercle.
